# EUROPÄISCHE PATENTSCHRIFT

(11) **EP 3 405 636 B1**
(45) Veröffentlichungstag und Bekanntmachung des Hinweises auf die Patenterteilung: **01.06.2022**
(21) Anmeldenummer: 17700097.3
(22) Anmeldetag: 02.01.2017
(51) Int. Cl.: E05F 15/603, E06B 9/58, E05F 15/668

(54) **TORANTRIEBSVORRICHTUNG, ÜBERKOPFTOR SOWIE BETRIEBSVERFAHREN HIERFÜR**
DOOR DRIVE DEVICE, OVERHEAD DOOR, AND OPERATING METHOD THEREFOR
SYSTÈME D'ENTRAÎNEMENT DE PORTE, PORTE BASCULANTE ET PROCÉDÉ PERMETTANT DE LES FAIRE FONCTIONNER

(30) Priorität: 22.01.2016 DE 102016101180; 16.02.2016 DE 102016102703
(43) Veröffentlichungstag der Anmeldung: 28.11.2018
(73) Patentinhaber: Hörmann KG Antriebstechnik, 33803 Steinhagen (DE)
(72) Erfinder: SANKE, Michael, 33378 Rheda-Wiedenbrück (DE); ROBBEN, Michael, 33829 Borgholzhausen (DE); ZUMÖHLE, Ronny, 33142 Büren (DE)
(74) Vertreter: Kastel, Stefan
(86) Internationale Anmeldenummer: PCT/EP2017/050031
(87) Internationale Veröffentlichungsnummer: WO 2017/125257

(56) Entgegenhaltungen:
- AU-A4- 2009 100 649
- DE-U1-202014 103 264
- GB-A- 2 341 948
- US-A1- 2015 252 607
- US-B2- 6 640 494

## Beschreibung

Die Erfindung betrifft ein Sectionaltor und ein Rolltor. Weiter betrifft die Erfindung jeweils ein Betriebsverfahren für das Sectionaltor und das Rolltor.

DE 20 2010 007 951 U1 offenbart eine Baugruppe eines automatischen Tores mit vertikaler Bewegung, umfassend ein Tor mit mindestens einem Element mit im Wesentlichen linearem Hub, eine motorische Vorrichtung zum Öffnen und Schließen des Tores sowie eine Steuereinheit, welche die motorische Vorrichtung steuert, wobei die Baugruppe außerdem einen auf einem Element mit im Wesentlichen linearem Hub des Tores montierten und zum Erfassen der Beschleunigung des Elements angeordneten Beschleunigungsmesser, eine Vorrichtung zum Vergleichen des Messwerts des Beschleunigungsmessers mit einem Bereich vorgegebener Werte sowie eine Vorrichtung zum Betätigen der motorischen Vorrichtung über die Steuereinheit, falls der Messwert des Beschleunigungsmessers nicht in dem Bereich vorgegebener Werte liegt, umfasst.

WO 2015 / 078 453 A1 offenbart eine Einrichtung zum Erkennen der beim Verfahren von Industrietoren vom Antrieb aufgewendeten Kraft, bei der der Torsteuerung ein eine Kraftkurve bei jeder Fahrt des Industrietores ermittelndes Krafterkennungsbauteil zugeordnet ist. Diese Kraftkurven werden in einem Speicher abgelegt und können zum Vergleich mit der jeweils nachfolgenden Kraftkurve verwendet werden, um so eventuelle Gefahrensituationen zu erkennen und den Antrieb entsprechend zu schalten. Das Krafterkennungsbauteil sorgt dann dafür, dass beim Aufwärtsfahren, initiiert durch den Taster und auftretenden Divergenzen zwischen den Kraftkurven das Industrietor angehalten wird, während beim Abwärtsfahren, initiiert durch den Taster aus der oberen Endlage, in die er automatisch reversiert ist, erneut abwärtsgefahren werden kann. Tritt dann erneut eine Divergenz bei den Kraftkurven auf, kann mit Hilfe des dann in Totmannschaltung geschalteten Tasters erneut eine neue Kraftkurve ermittelt werden, die dann Ausgangspunkt des weiteren Betriebes eines solchen Industrietores ist.

EP 2 388 424 A2 offenbart eine Torantriebsvorrichtung, die zum Antreiben eines Torflügels auf mehrere unterschiedliche Montagearten relativ zu einer Torflügelführung montierbar und an den Torflügel anschließbar ist, und eine Steuereinrichtung zur Steuerung und Überwachung einer Torantriebsbewegung aufweist. Es ist eine Montagearterfassungseinrichtung vorgesehen, mittels der die jeweils gewählte Montageart erfassbar ist. Die Steuereinrichtung ist derart ausgebildet, dass sie die Steuerung und/oder Überwachung abhängig von der erfassten Montageart durchführt. Außerdem betrifft die Erfindung eine automatisch betreibbare Toranlage, die mit einer solchen Torantriebsvorrichtung ausgebildet ist.

WO 2011 / 095 474 A1 offenbart eine Torantriebsvorrichtung zum Antreiben eines Tores sowie ein Antriebsverfahren zum automatischen Antreiben des Tores, wobei die Torantriebsvorrichtung derart ausgebildet ist, dass sie das Tormodell des anzutreibenden Tores erfassen kann.

DE 10 2009 050 185 A1 offenbart eine Torantriebsvorrichtung mit einem Motor, der einen Rotor aufweist. Der Rotor ist mit einem durch die Torantriebsvorrichtung anzutreibenden Torflügel verbindbar. Ferner umfasst die Torantriebsvorrichtung einen ersten Drehwinkelsensor zur Bestimmung der aktuellen Torposition, wobei der erste Drehwinkelsensor über ein Übersetzungsgetriebe derart an den Rotor und/oder ein sich damit drehendes Drehglied angeschlossen ist, so dass eine gesamte Bewegung eines anzuschließenden Torflügels zwischen dessen Endpositionen weniger als 360° eines sich zur Drehwinkelerfassung drehenden ersten Drehelements des ersten Drehwinkelsensors bewirkt. Die Torantriebsvorrichtung umfasst einen zweiten Drehwinkelsensor mit einem zweiten Drehelement zur Drehwinkelerfassung, das sich bei Drehung des Rotors und/oder des sich damit drehenden Drehgliedes um ein Vielfaches schneller dreht als das erste Drehelement des ersten Drehwinkelsensors.

Torantriebsvorrichtungen, wie sie etwa in DE 20 2010 007 951 U1 und in WO 2015 / 078 453 A1 offenbart sind, werden vielfach hinsichtlich ihrer Sicherheit entworfen und weiterentwickelt. Die Offenbarungen durch EP 2 388 424 A2, WO 2011 /095 474 A1 und DE 10 2009 050 185 A1 zeigen, dass auch Verbesserungen hinsichtlich des Einbaus sowie der Konfiguration der Steuerungen und der von diesen gesteuerten Antriebsvorrichtungen selbst von großem Interesse sind.

Den bekannten Torantriebsvorrichtungen ist jedoch gemein, dass die Übertragung der Bewegung des Antriebsmotors auf das Torblatt und die Auswirkungen der zwischengeschalteten Getriebe sowie dem Tor innewohnende kinematische Besonderheiten bislang vernachlässigt wurden. Dies ist insbesondere bei Überkopftoren, wie etwa Rolltoren und Sectionaltoren, der Fall.

Aus US 6 640 494 B2, GB 2 341 948 A und AU 2009 100 649 A4 sind Torantriebe mit variabler Geschwindigkeitsausgabe bekannt.

DE 20 2014 103 264 U1 offenbart einen sogenannten Soft-Stop, bei dem das Tor am Ende seiner Bewegung langsam abgebremst wird.

Bei Überkopftoren kommt in der Regel mehr noch als bei anderen Torarten hinzu, dass insbesondere beim Schließfahren des Torblatts in einem Kollisionsfall mit einem Hindernis zusätzlich zur Antriebskraft des Torantriebs auch noch die nicht unerhebliche Gewichtskraft des Torblattes auf das Hindernis einwirkt. Für eine Kollision mit einer Person kann dies besonders schwere Folgen haben, da bauartbedingt der Kopf häufig den ersten Kontaktpunkt mit dem Torblatt darstellt. Folglich gilt es, Überkopftore gegen derartige Unfallrisiken abzusichern.

Diese Sicherheitsanforderungen stehen jedoch grundsätzlich in einem Zielkonflikt mit einer möglichst komfortablen und schnellen Betriebsweise eines Überkopftores. So ist es beispielsweise denkbar, dass Umgebungsbedingungen ein möglichst zügiges Schließfahren und Öffnungsfahren des Torblattes günstig erscheinen lassen; etwa wenn das Tor eine Kühlhalle abschließt. Zudem kann es energiesparender sein, den Öffnungs- und Schließvorgang möglichst zügig durchzuführen. Eine Idee der Erfindung ist es, einen komfortableren, energiesparenderen und sichereren Betrieb von Überkopftoren zu ermöglichen.

Der Erfindung liegt die Aufgabe zugrunde, Überkopftore, nämlich Sectionaltore und Rolltore sowie deren Betriebsverfahren zu verbessern.

Die Aufgabe wird durch den Gegenstand der unabhängigen Ansprüche gelöst. Bevorzugte Ausgestaltungen sind Gegenstand der jeweiligen abhängigen Ansprüche.

Die Erfindung schafft ein Sectionaltor oder ein Rolltor mit einem zwischen einer Offenstellung und einer Schließstellung bewegbaren und eine Hauptschließkante aufweisenden Torblatt, mit einer Torwelle, die zum Bewegen des Torblattes zwischen der Offenstellung und der Schließstellung wirkverbunden ist, und mit einer Torantriebsvorrichtung, die zum Antreiben der Torwelle ausgebildet ist, wobei die Torantriebsvorrichtung eine Antriebseinrichtung, die ausgebildet ist, die Torwelle mit einer Momentan-Antriebsgeschwindigkeit anzutreiben, und die an der Torwelle angeschlossen ist, wobei die Antriebseinrichtung einen Antriebsmotor umfasst; und eine Steuereinrichtung umfasst, die ausgebildet ist, die Antriebseinrichtung derart zu steuern, dass während eines Anfahrens die Momentan-Antriebsgeschwindigkeit auf eine Endanfahrantriebsgeschwindigkeit gebracht wird. Erfindungsgemäß wird vorgeschlagen, dass die Steuereinrichtung ferner ausgebildet ist, die Antriebseinrichtung derart zu steuern, dass während eines an das Anfahren anschließenden Schließfahrens die Momentan-Antriebsgeschwindigkeit von der Endanfahrantriebsgeschwindigkeit bis zu einer Endfahrantriebsgeschwindigkeit in Abhängigkeit von der Bauart des Tores stetig erhöht wird oder stetig erniedrigt wird, sodass bei einem Sectionaltor während des an das Anfahren anschließenden Schließfahrens die Momentan-Antriebsgeschwindigkeit von der Endanfahrantriebsgeschwindigkeit bis zu einer Endfahrantriebsgeschwindigkeit stetig erniedrigt wird und bei einem Rolltor während des an das Anfahren anschließenden Schließfahrens die Momentan-Antriebsgeschwindigkeit von der Endanfahrantriebsgeschwindigkeit bis zu der Endfahrantriebsgeschwindigkeit stetig erhöht wird, wobei die Momentan-Hauptschließkantengeschwindigkeit während des Schließfahrens des Rolltores im Wesentlichen konstant bleib oder stetig abnimmt.

Erfindungsgemäß zeichnen sich das Sectionaltor und das Rolltor dadurch aus, dass die Steuereinrichtung ferner ausgebildet ist, die Antriebseinrichtung derart zu steuern, dass während des dem Schließfahren vorausgehenden Anfahrens die Momentan-Antriebsgeschwindigkeit bis zu einer Antriebshöchstgeschwindigkeit erhöht wird, so dass die Hauptschließkante auf eine innerhalb eines durch die normativen Forderungen hinsichtlich der maximalen Betriebskräfte und/oder der maximalen Torblattgeschwindigkeit verbotenen Bereichs liegenden Hauptschließkantenhöchstgeschwindigkeit beschleunigt wird, solange die Hauptschließkante sich in einer Position oberhalb von 2,5m befindet, wobei anschließend die Momentan-Antriebsgeschwindigkeit auf die Endanfahrantriebsgeschwindigkeit stetig erniedrigt wird.

Es ist bevorzugt, dass das Erhöhen mit einer an die Bewegungscharakteristik des Überkopftores angepassten Charakteristik erfolgt.

Es ist bevorzugt, dass das Erhöhen mit einer polynomialen, insbesondere linearen Charakteristik erfolgt.

Es ist bevorzugt, dass das Erhöhen monoton, insbesondere streng monoton, erfolgt.

Es ist bevorzugt, dass das Erniedrigen mit einer an die Bewegungscharakteristik des Überkopftores angepassten Charakteristik erfolgt.

Es ist bevorzugt, dass das Erniedrigen mit einer polynomialen, insbesondere linearen Charakteristik erfolgt.

Es ist bevorzugt, dass das Erniedrigen monoton, insbesondere streng monoton, erfolgt.

Es ist bevorzugt, dass die Steuereinrichtung ferner ausgebildet ist, die Antriebseinrichtung derart zu steuern, dass während eines nach dem Öffnungsfahren durchgeführten Anhaltens die Momentan-Antriebsgeschwindigkeit von der Endfahrantriebsgeschwindigkeit bis zum Stillstand stetig erniedrigt wird.

Es ist bevorzugt, dass die Steuereinrichtung ferner ausgebildet ist, die Antriebseinrichtung derart zu steuern, dass während eines nach dem Schließfahren durchgeführten Anhaltens die Momentan-Antriebsgeschwindigkeit von der Endfahrantriebsgeschwindigkeit bis zum Stillstand stetig erniedrigt wird.

Es ist bevorzugt, dass die Steuereinrichtung ferner ausgebildet ist, die Antriebseinrichtung derart zu steuern, dass während eines an das Schnellfahren anschließenden Anhaltens die Momentan-Antriebsgeschwindigkeit von der Antriebshöchstgeschwindigkeit bis zum Stillstand stetig erniedrigt wird.

Es ist bevorzugt, dass die Steuereinrichtung derart ausgebildet ist, dass die Momentan-Antriebsgeschwindigkeit von der Endanfahrantriebsgeschwindigkeit bis zu einer Endfahrantriebsgeschwindigkeit während des Öffnungsfahrens stetig erniedrigt wird.

Die Steuereinrichtung ist derart ausgebildet ist, dass bei einem Rolltor die Momentan-Antriebsgeschwindigkeit von der Endanfahrantriebsgeschwindigkeit bis zu einer Endfahrantriebsgeschwindigkeit während des Schließfahrens stetig erhöht wird, wobei die Momentan-Hauptschließkantengeschwindigkeit während des Schließens des Rolltores im Wesentlichen konstant bleib oder stetig abnimmt.

Es ist bevorzugt, dass die Steuereinrichtung derart ausgebildet ist, dass die Momentan-Antriebsgeschwindigkeit von der Endanfahrantriebsgeschwindigkeit bis zu einer Endfahrantriebsgeschwindigkeit während des Öffnungsfahrens stetig erhöht wird.

Die Steuereinrichtung ist derart ausgebildet ist, dass bei einem Sectionaltor die Momentan-Antriebsgeschwindigkeit von der Endanfahrantriebsgeschwindigkeit bis zu einer Endfahrantriebsgeschwindigkeit während des Schließfahrens stetig erniedrigt wird.

Die Erfindung schafft ferner ein Verfahren zum Betreiben eines zuvor beschriebenen Sectionaltores oder Rolltores mit den Schritten:
Anfahren der Torwelle durch Erhöhen der Momentan-Antriebsgeschwindigkeit auf eine Endanfahrantriebsgeschwindigkeit derart, dass die Hauptschließkantengeschwindigkeit stetig zunimmt; und
Schließfahren der Torwelle durch stetiges Erniedrigen der Momentan-Antriebsgeschwindigkeit in Abhängigkeit von der Bauart des Tores von der Endanfahrantriebsgeschwindigkeit auf eine Endfahrantriebsgeschwindigkeit, sodass bei einem Sectionaltor während des an das Anfahren anschließenden Schließfahrens die Momentan-Antriebsgeschwindigkeit stetig erniedrigt wird und bei einem Rolltor während des an das Anfahren anschließenden Schließfahrens die Momentan-Antriebsgeschwindigkeit von der Endanfahrantriebsgeschwindigkeit zu der Endfahrantriebsgeschwindigkeit stetig erhöht wird, derart, dass die Momentan-Hauptschließkantengeschwindigkeit während des Schließfahrens im Wesentlichen konstant bleibt oder stetig abnimmt.

Erfindungsgemäß wird für das Verfahren vorgeschlagen, dass das dem Schließfahren vorausgehende Anfahren durch stetiges Erhöhen der Momentan-Antriebsgeschwindigkeit bis zu einer Antriebshöchstgeschwindigkeit so dass die Hauptschließkante auf eine innerhalb eines durch die normativen Forderungen hinsichtlich der maximalen Betriebskräfte und/oder der maximalen Torblattgeschwindigkeit verbotenen Bereichs liegenden Hauptschließkantenhöchstgeschwindigkeit beschleunigt wird, solange die Hauptschließkante sich in einer Position oberhalb von 2,5m befindet, und anschließendes stetiges Erniedrigen der Momentan-Antriebsgeschwindigkeit auf die Endanfahrantriebsgeschwindigkeit erfolgt.

Bevorzugt ist das Verfahren gekennzeichnet durch den Schritt: - Anhalten anschließend an das Öffnungsfahren durch stetiges Erniedrigen der Momentan-Antriebsgeschwindigkeit von der Endfahrantriebsgeschwindigkeit bis zum Stillstand.

Bevorzugt ist das Verfahren gekennzeichnet durch den Schritt:
- Anhalten anschließend an das Schließfahren durch stetiges Erniedrigen der Momentan-Antriebsgeschwindigkeit von der Endfahrantriebsgeschwindigkeit bis zum Stillstand.

Es ist bevorzugt, dass das an das Schnellfahren anschließende Anhalten durch stetiges Erniedrigen der Momentan-Antriebsgeschwindigkeit von der Antriebshöchstgeschwindigkeit bis zum Stillstand erfolgt.

Es ist bevorzugt, dass das Öffnungsfahren durch stetiges Erniedrigen der Momentan-Antriebsgeschwindigkeit von der Endanfahrantriebsgeschwindigkeit bis zu einer Endfahrantriebsgeschwindigkeit erfolgt.

Das Schließfahren erfolgt bei einem Rolltor durch stetiges Erhöhen der Momentan-Antriebsgeschwindigkeit von der Endanfahrantriebsgeschwindigkeit bis zu einer Endfahrantriebsgeschwindigkeit.

Es ist bevorzugt, dass das Öffnungsfahren durch stetiges Erhöhen der Momentan-Antriebsgeschwindigkeit von der Endanfahrantriebsgeschwindigkeit bis zu einer Endfahrantriebsgeschwindigkeit erfolgt.

Das Schließfahren erfolgt bei einem Sectionaltor durch stetiges Erniedrigen der Momentan-Antriebsgeschwindigkeit von der Endanfahrantriebsgeschwindigkeit bis zu einer Endfahrantriebsgeschwindigkeit.

Es ist bevorzugt, dass das Erhöhen mit einer an die Bewegungscharakteristik des Überkopftores angepassten Charakteristik erfolgt.

Es ist bevorzugt, dass das Erhöhen mit einer polynomialen, insbesondere linearen Charakteristik erfolgt.

Es ist bevorzugt, dass das Erhöhen monoton, insbesondere streng monoton, erfolgt.

Es ist bevorzugt, dass das Erniedrigen mit einer an die Bewegungscharakteristik des Überkopftores angepassten Charakteristik erfolgt.

Es ist bevorzugt, dass das Erniedrigen mit einer polynomialen, insbesondere linearen Charakteristik erfolgt.

Es ist bevorzugt, dass das Erniedrigen monoton, insbesondere streng monoton, erfolgt.

Es ist bevorzugt, dass das Torblatt eine Hauptschließkante aufweist und die Steuereinrichtung ausgebildet ist, die Antriebseinrichtung derart zu steuern, dass eine Momentan-Hauptschließkantengeschwindigkeit der Hauptschließkante während des Anfahrens stetig zunimmt.

Es ist bevorzugt, dass die Steuereinrichtung ausgebildet ist, die Antriebseinrichtung derart zu steuern, dass eine Momentan-Hauptschließkantengeschwindigkeit der Hauptschließkante während des Öffnungsfahrens im Wesentlichen konstant bleibt oder stetig zunimmt.

Es ist bevorzugt, dass das Torblatt eine Hauptschließkante aufweist und die Steuereinrichtung ausgebildet ist, die Antriebseinrichtung derart zu steuern, dass eine Momentan-Hauptschließkantengeschwindigkeit der Hauptschließkante während des Anhaltens stetig bis auf Stillstand abnimmt.

Bevorzugte Ausgestaltungen können unter anderem die nachfolgend diskutierten Vorteile aufweisen. Es sollte beachtet werden, dass nicht alle Vorteile in einem einzelnen Ausführungsbeispiel oder sämtlichen Ausführungsbeispielen verwirklicht sein müssen.

Die beschriebenen Ausgestaltungen ermöglichen eine schnellere Toröffnung und Torschließung und können gleichzeitig die maximalen Betriebskräfte bzw. maximalen Torblattgeschwindigkeiten einhalten. Dadurch kann nicht nur der Komfort gesteigert werden; auch eine Energieeinsparung, etwa durch die Verminderung von Wärmeverlusten, kann erreicht werden. Gleichzeitig kann eine Beeinträchtigung der Betriebssicherheit des Überkopftores vermieden werden. Insgesamt kann sich eine gleichmäßige Torblattgeschwindigkeit während des Betriebs ergeben, was zusätzlich das Material schonen kann. Ferner kann die Steuereinrichtung derart ausgebildet sein, dass verschiedene Torparameter des Überkopftores, etwa die Beschlagsart, die Torhöhe oder der Tortyp, programmiert werden können. Dies kann manuell oder durch eingangs genannte Maßnahmen erfolgen. Es könnten auch unterschiedliche Getriebearten, wie beispielsweise Direktantrieb, Kettenradübersetzung, Wickelwellendurchmesser und dergleichen in die Steuereinrichtung programmiert werden. Die Torparameter können auch mittels einer Lernfahrt automatisch ermittelt werden. Die Steuereinrichtung kann dann mittels eines Bewegungscharakteristik-Ermittlungsmoduls die Bewegungscharakteristik des Überkopftores erfassen und darauf basierend die Antriebseinrichtung wie gewünscht steuern. Zur Ermittlung der Bewegungscharakteristik können beispielsweise Kraftsensoren, Drehgeber oder auch die von der Antriebseinrichtung, speziell dem Antriebsmotor, aufgenommene Leistung verwendet werden.

Ausführungsbeispiele der Erfindung werden im Folgenden anhand der beigefügten schematischen Zeichnungen näher erläutert. Darin zeigt:
- Fig. 1 bis Fig. 4: ein Ausführungsbeispiel eines Sectionaltores beim Öffnungsfahren des Torblatts;
- Fig. 5: ein Diagramm der Momentan-Antriebsgeschwindigkeit über der Torblattposition und ein Diagramm der Momentan-Hauptschließkantengeschwindigkeit über der Torposition;
- Fig. 6: ein Diagramm der Momentan-Antriebsgeschwindigkeit über der Torblattposition und ein Diagramm der Momentan-Hauptschließkantengeschwindigkeit über der Torposition;
- Fig. 7: ein Diagramm der Momentan-Antriebsgeschwindigkeit über der Torblattposition und ein Diagramm der Momentan-Hauptschließkantengeschwindigkeit über der Torposition;
- Fig. 8 bis Fig. 11: ein Ausführungsbeispiel eines Rolltores beim Öffnungsfahren des Torblatts;
- Fig. 12: ein Diagramm der Momentan-Antriebsgeschwindigkeit über der Torblattposition und ein Diagramm der Momentan-Hauptschließkantengeschwindigkeit über der Torposition;
- Fig. 13: ein Diagramm der Momentan-Antriebsgeschwindigkeit über der Torblattposition und ein Diagramm der Momentan-Hauptschließkantengeschwindigkeit über der Torposition; und
- Fig. 14: ein Diagramm der Momentan-Antriebsgeschwindigkeit über der Torblattposition und ein Diagramm der Momentan-Hauptschließkantengeschwindigkeit über der Torposition, gemäß einem erfindungsgemäßen Ausführungsbeispiel.

Es wird zunächst auf Fig. 1 bis 4 Bezug genommen, die schematisch ein Öffnungsfahren (siehe Pfeil) eines Überkopftores 10 zeigen. Das Überkopftor 10 ist beispielhaft in vier Positionen I bis IV dargestellt.

Das Überkopftor 10 ist beispielsweise als Sectionaltor 12 ausgebildet. Das Sectionaltor 12 umfasst ein Torblatt 14. Das Torblatt 14 weist an seinem untersten Endbereich eine Hauptschließkante 16 auf. Das Torblatt 14 umfasst vorzugsweise zwei, drei, vier, fünf, sechs oder mehr Torblattpaneele 18.

Das Überkopftor 10 umfasst ferner eine Torwelle 20. An den gegenüberliegenden Enden der Torwelle 20 kann jeweils eine Wickeltrommel 22 angeordnet sein. Die Wickeltrommel 22 ist beispielsweise als konische Wickeltrommel 24 ausgebildet. Auf die Wickeltrommel 22 kann ein Zugmittel 26 aufgewickelt werden. Das Zugmittel 26 ist mit einem Ende an der Wickeltrommel 22 befestigt und erstreckt sich beispielsweise durch die Torblattpaneele 18 bis zu der Hauptschließkante 16. Das Zugmittel 26 ist an dem Torblattpaneel 18 befestigt, das die Hauptschließkante 16 aufweist. Vorzugsweise kommt als Zugmittel 26 ein Seil, insbesondere ein Stahlseil 28, zum Einsatz.

Das Überkopftor 10 weist ferner eine Torantriebsvorrichtung 30 auf. Die Torantriebsvorrichtung 30 ist ausgebildet, die Torwelle 20 anzutreiben. Die Torantriebsvorrichtung 30 weist eine Antriebseinrichtung 32 mit einem Antriebsmotor 34 auf. Der Antriebsmotor 34 ist vorzugsweise als Elektromotor 36 ausgebildet, der ein Motorgetriebe 38 umfassen kann. Ein solcher Antriebsmotor 34 wird auch als elektrischer Getriebemotor 40 bezeichnet. Die Antriebseinrichtung 32 ist an die Torwelle 20 angeschlossen, so dass ein Öffnen und Schließen des Überkopftores 10 bewirkt werden kann.

Die Torantriebsvorrichtung 30 umfasst ferner eine Steuereinrichtung 42. Die Steuereinrichtung 42 ist mit der Antriebseinrichtung 32 derart wirkverbunden, dass ein Antreiben der Torwelle 20 durch die Antriebseinrichtung 32 mit einer Momentan-Antriebsgeschwindigkeit V_{A} erfolgen kann. Die Steuereinrichtung 42 wird beispielsweise durch einen Mikrocontroller realisiert. Alternativ kann die Steuereinrichtung 42 auch aus diskreten Bauteilen gebildet sein.

Durch den Antrieb der Torwelle 20 mit der Momentan-Antriebsgeschwindigkeit V_{A} wird über die Wickeltrommel 22 und das Zugmittel 26 die Bewegung der Antriebseinrichtung 32 auf das Torblatt 14 übertragen. Dadurch wird die Hauptschließkante 16 mit einer Momentan-Hauptschließkantengeschwindigkeit V_{HS} bewegt. Es sollte beachtet werden, dass die Abhängigkeit der Momentan-Hauptschließkantengeschwindigkeit V_{HS} von der Momentan-Antriebsgeschwindigkeit V_{A} durch die Übertragung der Bewegung von der Torwelle 20 auf die Hauptschließkante 16 bestimmt ist.

Es wird nachfolgend auf die Fig. 1 bis 5 Bezug genommen, anhand derer ein Öffnungsfahren des Torblatts 14 beispielhaft erläutert wird.

Fig. 5 zeigt in der oberen Hälfte qualitativ den charakteristischen Verlauf der Momentan-Antriebsgeschwindigkeit V_{A} gegenüber der momentanen Position des Torblatts 14, genauer gesagt der Position der Hauptschließkante 16. In der unteren Hälfte zeigt Fig. 5 qualitativ den charakteristischen Verlauf der Momentan-Hauptschließkantengeschwindigkeit V_{HS} gegenüber der Position des Torblatts 14, genauer gesagt der Position der Hauptschließkante 16.

Zunächst ist das Torblatt 14 im geschlossenen Zustand (Position I). Zum Anfahren des Torblatts 14 aus dem Stillstand wird die Antriebseinrichtung 32 von der Steuereinrichtung 42 derart gesteuert, dass die Momentan-Antriebsgeschwindigkeit V_{A} von V_{A} = 0 auf eine Endanfahrantriebsgeschwindigkeit V_{EA} gebracht wird. Durch die Übertragung der Bewegung der Torwelle 20 auf das Torblatt 14 nimmt auch die Momentan-Hauptschließkantengeschwindigkeit V_{HS} zu, bis eine Hauptschließkantenendanfahrgeschwindigkeit V_{HSEA} erreicht ist. Die Hauptschließkantenendanfahrgeschwindigkeit V_{HSEA} ist so gewählt, dass sie stets unterhalb einer Maximal-Hauptschließkantengeschwindigkeit V_{HSMAX} liegt, bei der die zulässigen maximalen Betriebskräfte und/oder -geschwindigkeiten gerade noch eingehalten werden.

Anschließend an das Anfahren erfolgt das Öffnungsfahren des Torblatts 14. Hierzu wird die Momentan-Antriebsgeschwindigkeit V_{A} entsprechend der Kinematik des Überkopftores 10 gesteuert, d.h. entsprechend der Übertragung der Bewegung von der Antriebseinrichtung 32 auf die Hauptschließkante 16. Im vorliegenden Beispiel könnte eine konstante Momentan-Antriebsgeschwindigkeit V_{A} aufgrund der Ausgestaltung der Wickeltrommel 22 beispielsweise dazu führen, dass mit fortschreitender Bewegung des Torblatts 14 die Momentan-Hauptschließkantengeschwindigkeit V_{HS} abnähme.

Die Steuereinrichtung 42 steuert die Antriebseinrichtung 32 jedoch so, dass die Momentan-Antriebsgeschwindigkeit V_{A} von der Endanfahrantriebsgeschwindigkeit V_{EA} auf eine Endfahrantriebsgeschwindigkeit V_{E} entsprechend der Charakteristik der Wickeltrommel 22 zunimmt. Bei einer konischen Wickeltrommel 24 kann dies etwa durch einen streng monotonen und linearen Anstieg der Momentan-Antriebsgeschwindigkeit V_{A} erreicht werden. Durch die stetige, streng monotone und lineare Zunahme der Momentan-Antriebsgeschwindigkeit V_{A} kann die Momentan-Hauptschließkantengeschwindigkeit V_{HS} annähernd konstant gehalten werden. Somit bewegt sich die Hauptschließkante 16 während des Öffnungsfahrens nahe an, jedoch unterhalb des durch die Maximal-Hauptschließkantengeschwindigkeit V_{HS-MAX} definierten verbotenen Bereichs VB.

Beim Öffnungsfahren ist es aufgrund der verringerten Unfallgefahr ebenso denkbar, dass die Momentan-Hauptschließkantengeschwindigkeit V_{HS} leicht zunimmt und kurzzeitig in den verbotenen Bereich VB eindringt. Erreicht die Momentan-Antriebsgeschwindigkeit V_{A} die Endfahrantriebsgeschwindigkeit V_{E}, so wird das Öffnungsfahren beendet. Zum Anhalten des Torblatts 14 wird die Momentan-Antriebsgeschwindigkeit V_{A} vergleichsweise zügig von der Endfahrantriebsgeschwindigkeit V_{E} bis zum Stillstand V_{A} = 0 erniedrigt. Das Überkopftor 10 hat dann die Offen-Stellung (Position IV) erreicht.

Wie aus Fig. 5 erkennbar, nimmt beim Anhalten die Momentan-Hauptschließkantengeschwindigkeit V_{HS} von einer Hauptschließkantenendfahrgeschwindigkeit V_{HSE} auf 0 ab. Die Hauptschließkantenendfahrgeschwindigkeit V_{HSE} kann geringfügig von der Hauptschließkantenendanfahrgeschwindigkeit V_{HSEA} abweichen.

Somit ist die Offenstellung des Überkopftores 10 (Position IV) erreicht.

Mit dieser Steuerung wird eine schnellstmögliche Öffnung des Überkopftores 10 ermöglicht, ohne dabei zulässige Betriebskräfte oder Betriebsgeschwindigkeiten zu überschreiten. Durch die zügige Öffnung kann insgesamt eine Verminderung des Energiebedarfs des Überkopftores 10 erreicht werden.

Zum Schließen des Überkopftores 10 werden die Schritte des Öffnungsfahrens in einem nicht erfindungsgemäßen Ausführungsbeispiel im Wesentlichen in umgekehrter Reihenfolge durchgeführt. Im Unterschied zum Öffnungsfahren ist beim Schließfahren jedoch genau darauf zu achten, dass die Momentan-Hauptschließkantengeschwindigkeit V_{HS} stets unterhalb der Maximal-Hauptschließkantengeschwindigkeit V_{HSMAX} und somit außerhalb des verbotenen Bereichs VB liegt, da andernfalls schwere Verletzungen oder Sachschäden von dem Torblatt 14 hervorgerufen werden könnten. Folglich kann eine insgesamt kürzeste Zeit erreicht werden, in der das Überkopftor 10 offensteht, so dass im speziellen klimatisierte Räumlichkeiten, wie etwa Kühlhallen, Eishallen, Gewächshäuser und dergleichen, einen minimalen Kälte- oder Wärmeverlust erleiden und damit weiter Energie eingespart werden kann.

Es wird nachfolgend auf die Fig. 1 bis 4 sowie 6 und 7 Bezug genommen.

Fig. 6 zeigt in der oberen Hälfte die Momentan-Antriebsgeschwindigkeit V_{A} über der Position des Torblatts 14. In der unteren Hälfte von Fig. 6 ist die Momentan-Hauptschließkantengeschwindigkeit V_{HS} über der Position des Torblatts 14 dargestellt. Nachfolgend wird ein Öffnungsfahren des Überkopftores 10 beschrieben. Es sollte beachtet werden, dass für einen Schließvorgang der Ablauf im Wesentlichen umgekehrt erfolgt.

Zunächst befindet sich das Torblatt 14 in der geschlossenen Position (Position I). Zum Öffnen wird von der Steuereinrichtung 42 die Antriebseinrichtung 32 derart angesteuert, dass die Momentan-Antriebsgeschwindigkeit V_{A} vom Stillstand V_{A} = 0 auf die Endanfahrantriebsgeschwindigkeit V_{EA} erhöht wird. Durch die Übertragung der Bewegung von der Antriebseinrichtung 32 über die Torwelle 20, die Wickeltrommel 22 und das Zugmittel 26 auf das Torblatt 14 wird auch die Hauptschließkante 16 vom Stillstand auf eine Hauptschließkantenendanfahrgeschwindigkeit V_{HSEA} beschleunigt (Bereich I). Das Anfahren ist beendet, wenn die Antriebseinrichtung 32 die Endanfahrantriebsgeschwindigkeit V_{EA} erreicht hat.

Anschließend wird das Öffnungsfahren des Torblatts 14 ähnlich wie zuvor beschrieben durchgeführt und die Momentan-Antriebsgeschwindigkeit V_{A} auf die Endfahrantriebsgeschwindigkeit V_{E} stetig erhöht (Bereich II). Hierdurch bewegt sich die Hauptschließkante 16 mit einer nahezu konstanten Momentan-Hauptschließkantengeschwindigkeit V_{HS} nahe, aber knapp unterhalb der Maximal-Hauptschließkantengeschwindigkeit V_{HSMAX}, bei der die maximal zulässigen Betriebskräfte und Betriebsgeschwindigkeiten gerade noch eingehalten werden (Bereich II).

Hat das Torblatt 14, genauer die Hauptschließkante 16, eine Position von etwa 2,5 m bis 3,0 m oberhalb des Bodens erreicht (Fig. 3, Position III), so erhöht die Steuereinrichtung 42 die Momentan-Antriebsgeschwindigkeit V_{A} von der Endfahrantriebsgeschwindigkeit V_{E} auf eine Höchstantriebsgeschwindigkeit V_{H} (Bereich III). Dabei wird, wie in Fig. 6 im Diagramm angedeutet, die Hauptschließkante 16 auf eine Momentan-Hauptschließkantengeschwindigkeit V_{HS} beschleunigt, die oberhalb der erlaubten Maximal-Hauptschließkantengeschwindigkeit V_{HSMAX} liegt. Die Hauptschließkantengeschwindigkeit V_{HS} erreicht also eine Hauptschließkantenhöchstgeschwindigkeit V_{HSH}, die innerhalb des verbotenen Bereich VB liegt. Dies ist möglich, da in einer Höhe oberhalb von 2,5 m in der Regel nicht von einer Kollision der Hauptschließkante 16 mit einem Hindernis auszugehen ist, insbesondere nicht beim Öffnungsfahren.

Nachdem die Momentan-Antriebsgeschwindigkeit V_{A} die Antriebshöchstgeschwindigkeit V_{H} erreicht hat, wird die Momentan-Antriebsgeschwindigkeit V_{A} wieder bis zum Stillstand V_{A} = 0 erniedrigt (Bereich IV). Folglich nimmt auch die Momentan-Hauptschließkantengeschwindigkeit V_{HS} bis zum Stillstand ab. Das Überkopftor 10 befindet sich nun im geöffneten Zustand (Position IV). Es sollte beachtet werden, dass für einen Schließvorgang der Ablauf im Wesentlichen umgekehrt erfolgt.

In einer Abwandlung, die in Fig. 7 dargestellt ist, kann das Schnellfahren (Bereich III) des Torblatts 14 auch so gestaltet sein, dass die Momentan-Antriebsgeschwindigkeit V_{A} zügig auf die Antriebshöchstgeschwindigkeit V_{H} erhöht wird und für einen Bereich der Schnellfahrt beibehalten wird, bevor die Momentan-Antriebsgeschwindigkeit V_{A} wieder bis zum Stillstand erniedrigt wird. Wie in dem Diagramm in Fig. 7, untere Hälfte, erkennbar, nimmt aufgrund der Kinematik des Überkopftores 10 die Momentan-Hauptschließkantengeschwindigkeit V_{HS} trotz gleichbleibender Momentan-Antriebsgeschwindigkeit V_{A} = V_{H} bis auf die Hauptschließkantenhöchstgeschwindigkeit V_{HSH} zu (Bereich III). Anschließend kommt durch das Anhalten die Hauptschließkante 16 wieder zum Stillstand (Bereich IV). Das Überkopftor 10 ist nunmehr geöffnet (Position IV).

Es wird nachfolgend auf die Fig. 8 bis 12 Bezug genommen, die ein Ausführungsbeispiel eines Überkopftores 110 zeigen. In diesem Beispiel ist das Überkopftor 110 als Rolltor 112 ausgebildet.

Das Rolltor 112 umfasst ein Torblatt 114 mit einer Hauptschließkante 116. Das Torblatt 114 ist aus einer Mehrzahl von Hohlprofilstäben 118 zusammengesetzt, die gelenkig miteinander verbunden sind. Auch andere Ausgestaltungen, etwa als massive Rolltorpanzerstäbe oder als mit Wärmedämmmaterial gefüllte Hohlprofilstäbe sind denkbar. Die Hauptschließkante 116 ist an dem untersten Hohlprofilstab 118 vorgesehen.

Das Überkopftor 110 umfasst ferner eine Torwelle 120, die als Wickelwelle 122 ausgebildet ist. Beim Öffnen des Überkopftors 110 wird das als Rolltorpanzer fungierende Torblatt 114 auf der Torwelle 120 zu einem Wickelballen 124 aufgewickelt. Die Wickelballendicke d nimmt folglich mit zunehmender Öffnung des Überkopftors 110 zu.

Zum Öffnen des Überkopftors 110 ist eine Torantriebsvorrichtung 130 vorgesehen. Die Torantriebsvorrichtung 130 umfasst eine Antriebseinrichtung 132 zum Antreiben der Torwelle 120. Die Antriebseinrichtung 132 weist hierfür einen Antriebsmotor 134 auf. Der Antriebsmotor 134 ist vorzugsweise ein Elektromotor 136 mit einem Motorgetriebe 138. Zusammen werden der Elektromotor 136 und das Motorgetriebe 138 auch als elektrischer Getriebemotor 140 bezeichnet. Die Antriebseinrichtung 132 ist an die Torwelle 120 angeschlossen. Dies kann beispielsweise direkt oder über ein weiteres Getriebe, wie etwa einen Kettentrieb 141, erfolgen.

Die Torantriebsvorrichtung 130 weist ferner eine Steuereinrichtung 142 auf, die mit der Antriebseinrichtung 132 derart wirkverbunden ist, dass die Steuereinrichtung 142 eine Momentan-Antriebsgeschwindigkeit V_{A}, mit der die Torwelle 120 angetrieben wird, steuern kann. Die Steuereinrichtung 142 kann beispielsweise als Microcontroller ausgeführt sein oder auch aus diskreten Bauteilen gebildet werden.

Die Funktionsweise der Steuereinrichtung 142 wird nachfolgend unter Bezugnahme auf die Fig. 8 bis 12 näher erläutert.

Zunächst befindet sich das Torblatt 114 in der geschlossenen Stellung (Position I). Zum Öffnen steuert die Steuereinrichtung 142 die Antriebseinrichtung 132 derart an, dass die Momentan-Antriebsgeschwindigkeit V_{A} von V_{A} = 0 auf eine Endanfahrantriebsgeschwindigkeit V_{EA} gebracht wird (Bereich I). Die Antriebseinrichtung 132 überträgt die Bewegung auf die Torwelle 120, die diese ihrerseits auf das Torblatt 114 überträgt, so dass die Momentan-Hauptschließkantengeschwindigkeit V_{HS} von V_{HS} = 0 auf eine Hauptschließkantenendanfahrgeschwindigkeit V_{HSEA} beschleunigt wird (Bereich I). Das Anfahren ist abgeschlossen, sobald die Momentan-Antriebsgeschwindigkeit V_{A} die Endanfahrantriebsgeschwindigkeit V_{EA} erreicht hat.

Das Aufwickeln des Torblatts 114 zu dem Wickelballen 124 führt dazu, dass die Wickelballendicke d mit fortschreitender Bewegung des Torblatts 114 zunimmt. Bei gleichbleibender Momentan-Antriebsgeschwindigkeit V_{A} würde nun die Momentan-Hauptschließkantengeschwindigkeit immer weiter zunehmen. Um dem entgegenzuwirken, steuert die Steuereinrichtung 142 die Antriebseinrichtung 132 derart, dass die Momentan-Antriebsgeschwindigkeit V_{A} von der Endanfahrantriebsgeschwindigkeit V_{EA} auf eine Endfahrantriebsgeschwindigkeit V_{E}, gemäß der Bewegungscharakteristik des Überkopftores 110 erniedrigt wird (Bereich II). Insbesondere wird die Momentan-Antriebsgeschwindigkeit V_{A} stetig, streng monoton und linear von der Endanfahrantriebsgeschwindigkeit V_{E} auf die Endfahrantriebsgeschwindigkeit V_{E} erniedrigt.

Die Bewegung wird von der Antriebseinrichtung 132 über die Torwelle 120 und den Wickelballen 124 auf das Torblatt 114 übertragen. Wie im unteren Diagramm der Fig. 12 zu erkennen, führt eine solche Änderung der Momentan-Antriebsgeschwindigkeit V_{A} dazu, dass die Momentan-Hauptschließkantengeschwindigkeit V_{HS} im Wesentlichen konstant bleibt (Bereich II). Die Endanfahrantriebsgeschwindigkeit V_{EA} und die Endfahrantriebsgeschwindigkeit V_{E} sind so gewählt, dass die Momentan-Hauptschließkantengeschwindigkeit V_{HS} stets unterhalb der erlaubten Maximal-Hauptschließkantengeschwindigkeit V_{HSMAX}, bei der die maximal zulässigen Betriebskräfte und Betriebsgeschwindigkeiten gerade noch eingehalten werden, liegt. Das Öffnungsfahren ist beendet, sobald die Momentan-Antriebsgeschwindigkeit V_{A} die Endfahrantriebsgeschwindigkeit V_{E} erreicht hat.

Anschließend steuert die Steuereinrichtung 142 die Antriebseinrichtung 132 derart, dass die Momentan-Antriebsgeschwindigkeit V_{A} von der Endfahrantriebsgeschwindigkeit V_{E} bis zum Stillstand erniedrigt wird (Bereich IV). Folglich nimmt auch die Momentan-Hauptschließkantengeschwindigkeit V_{HS} von der Hauptschließkantenendfahrgeschwindigkeit V_{HSE} bis zum Stillstand ab (Bereich IV). Das Überkopftor 110 befindet sich nun im geöffneten Zustand (Position IV). Es sollte beachtet werden, dass für einen Schließvorgang eines nicht erfindungsgemäßen Ausführungsbeispiels der Ablauf im Wesentlichen umgekehrt erfolgt.

Es wird nachfolgend auf die Fig. 8 bis 11 sowie 13 Bezug genommen. In der oberen Hälfte zeigt Fig. 13 die Momentan-Antriebsgeschwindigkeit V_{A} über der Position des Torblatts 114. In der unteren Hälfte zeigt Fig. 13 ein Diagramm der Momentan-Hauptschließkantengeschwindigkeit V_{HS} über der Position des Torblatts 114.

Nachfolgend wird anhand der Fig. 13 ein Öffnungsfahren des Überkopftors 110 beschrieben.

Das Torblatt 114 befindet sich zunächst im geschlossenen Zustand (Position I). Zum Anfahren steuert die Steuereinrichtung 142 die Antriebseinrichtung 132 derart, dass die Momentan-Antriebsgeschwindigkeit V_{A} von V_{A} = 0 auf eine Endanfahrantriebsgeschwindigkeit V_{EA} gebracht wird (Bereich I). Wie zuvor beschrieben, wird dadurch die Hauptschließkante 116 vom Stillstand auf die Hauptschließkantenendanfahrgeschwindigkeit V_{HSEA} beschleunigt (Bereich I).

Beim anschließenden Öffnungsfahren wird die Momentan-Antriebsgeschwindigkeit V_{A} entsprechend der Charakteristik des Überkopftores 110 von der Endanfahrantriebsgeschwindigkeit V_{EA} auf die Endfahrantriebsgeschwindigkeit V_{E} erniedrigt (Bereich II).

Zum anschließenden Schnellfahren wird die Momentan-Antriebsgeschwindigkeit V_{A} von der Endfahrantriebsgeschwindigkeit V_{E} im Wesentlichen konstant belassen oder leicht angehoben (Bereich III). Folglich nimmt beim Schnellfahren die Momentan-Hauptschließkantengeschwindigkeit V_{HS} zu und kann auch die Maximal-Hauptschließkantengeschwindigkeit V_{HSMAX} überschreiten. Die Momentan-Hauptschließkantengeschwindigkeit V_{HS} erreicht somit eine Hauptschließkantenhöchstgeschwindigkeit V_{HSH}, die innerhalb des verbotenen Bereichs VB liegt (Bereich III).

Anschließend wird die Bewegung des Torblatts 114 wieder angehalten, indem die Momentan-Antriebsgeschwindigkeit V_{A} bis zum Stillstand erniedrigt wird (Bereich IV). Dementsprechend nimmt auch die Momentan-Hauptschließkantengeschwindigkeit V_{HS} von der Hauptschließkantenhöchstgeschwindigkeit V_{HSH} bis zum Stillstand ab (Bereich IV).

Es wird nachfolgend auf die Fig. 14 Bezug genommen, anhand der ein erfindungsgemäßes Beispiel für ein Schließfahren des Überkopftores 110 beschrieben wird.

Das Überkopftor 110 befindet sich zunächst im offenen Zustand (Position IV). Zum Anfahren steuert die Steuereinrichtung 142 die Antriebseinrichtung 132 derart, dass die Momentan-Antriebsgeschwindigkeit V_{A} von V_{A} = 0 auf die Höchstantriebsgeschwindigkeit V_{H} gesteigert wird (Bereich IV). Hierdurch steigt die Momentan-Hauptschließkantengeschwindigkeit V_{HS} von V_{HS} = 0 auf die Hauptschließkantenhöchstgeschwindigkeit V_{HSH} (Bereich IV). Die Hauptschließkantenhöchstgeschwindigkeit V_{HSH} liegt über der erlaubten Maximal-Hauptschließkantengeschwindigkeit V_{HSMAX}, also innerhalb des verbotenen Bereichs VB.

Nach Erreichen der Antriebshöchstgeschwindigkeit V_{H} steuert die Steuereinrichtung 142 die Antriebseinrichtung 132 derart, dass die Momentan-Antriebsgeschwindigkeit V_{A} von der Höchstantriebsgeschwindigkeit V_{H} auf die Endanfahrantriebsgeschwindigkeit V_{EA} erniedrigt wird (Bereich III). Folglich nimmt auch die Momentan-Hauptschließkantengeschwindigkeit V_{HS} von der Hauptschließkantenhöchstgeschwindigkeit V_{HSH} auf die Hauptschließkantenendanfahrgeschwindigkeit V_{HSEA} ab (Bereich III). Die Hauptschließkantenendanfahrgeschwindigkeit V_{HSEA} liegt unterhalb der erlaubten Maximal-Hauptschließkantengeschwindigkeit V_{HSMAX}, also außerhalb des verbotenen Bereichs VB. Der Übergang vom Schnellfahren auf das normale Schließfahren ist so gewählt, dass eine Kollision des Torblatts 114 mit einem Hindernis während des Schnellfahrens unwahrscheinlich ist. Dies ist beispielsweise bei einer Höhe der Hauptschließkante 116 oberhalb von 2,5 m der Fall.

Beim Schließfahren wird die Momentan-Antriebsgeschwindigkeit V_{A} von der Endanfahrantriebsgeschwindigkeit V_{EA} auf die Endfahrantriebsgeschwindigkeit V_{E} erniedrigt, so dass die Momentan-Hauptschließkantengeschwindigkeit V_{HS} im Wesentlichen konstant bleibt oder leicht abnimmt (Bereich II).

Beim anschließenden Anhalten wird die Momentan-Antriebsgeschwindigkeit V_{A} von der Endfahrantriebsgeschwindigkeit V_{E} bis zum Stillstand erniedrigt (Bereich I). Folglich verringert sich auch die Momentan-Hauptschließkantengeschwindigkeit V_{HS} von der Hauptschließkantenendfahrgeschwindigkeit V_{HSE} bis zum Stillstand (Bereich I). Das Überkopftor 110 befindet sich nun im geschlossenen Zustand (Position I).

Bei Sectionaltoren mit konischen Seiltrommeln (Vertikal-Beschläge und Beschläge mit Höherführung) ist bei konstanter Drehzahl des Wellenantriebs keine konstante Torblattgeschwindigkeit möglich. Die Torblattgeschwindigkeit nimmt durch den konischen Teil beim Öffnen des Tores ab. Ein ähnliches Problem gibt es bei Rolltoren. Hier nimmt die Torblattgeschwindigkeit allerdings beim Schließen des Tores aufgrund des kleiner werdenden Ballendurchmessers ab. Frequenzgesteuerte Antriebe ermöglichen Soft-Start- und Soft-Stopp-Rampen und in der Regel einen zusätzlichen frei programmierbaren Punkt, an dem man die Geschwindigkeit erhöhen bzw. reduzieren kann. Dieser Punkt (Beginn der Rampenfahrt) wird in der Regel bei einer Toröffnung von etwa 3 m über OFF programmiert, weil ab 2,5 m über OFF die normativ zulässigen Betriebskräfte eingehalten werden müssen. Die heutigen Antriebe ermöglichen nicht die kontinuierliche und stufenlose Regelung der Torblattgeschwindigkeit in Abhängigkeit zum aktuellen Seiltrommeldurchmesser (konischer Teil) bei Sectionaltoren bzw. Wickelwellen-/Ballendurchmesser beim Rolltor.

Eingabe bzw. Programmierung der Beschlagsart, gegebenenfalls der Torhöhe (wenn nicht bei der Lernfahrt automatisch ermittelbar) und einer Kettenradübersetzung bei der Verwendung von Kettenboxen in Verbindung mit Sectionaltoren. Eingabe bzw. Programmierung des Tortypen (Wickelwellendurchmesser und Torbehang), gegebenenfalls der Torhöhe (wenn nicht bei der Lernfahrt automatisch ermittelbar) und einer Kettenradübersetzung bei Rolltoren.

Bei Sectionaltoren wird hierdurch eine schnellere Toröffnung bzw. Torschließung erreicht, was einen Komfortgewinn und eine Energieeinsparung (Reduzierung von Kälte- oder Wärmeverlusten) zur Folge hat, ohne dabei die normativen Forderungen hinsichtlich der maximalen Betriebskräfte und/oder der maximalen Torblattgeschwindigkeiten in Richtung Tor (maximal 500 mm/sec. ohne Vorfeldabsicherung) zu verletzen.

Bei Rolltoren führt es zu denselben Vorteilen, da der Antrieb mit dieser Lösung nicht ab 2,5 m über OFF konstant langsam drehen muss, sondern bis zum Soft-Stopp weiter beschleunigen kann, um die Torblattgeschwindigkeit konstant zu halten.

### Bezugszeichenliste:

- 10: Überkopftor
- 12: Sectionaltor
- 14: Torblatt
- 16: Hauptschließkante
- 18: Torblattpaneel
- 20: Torwelle
- 22: Wickeltrommel
- 24: konische Wickeltrommel
- 26: Zugmittel
- 28: Stahlseil
- 30: Torantriebsvorrichtung
- 32: Antriebseinrichtung
- 34: Antriebsmotor
- 36: Elektromotor
- 38: Motorgetriebe
- 40: elektrischer Getriebemotor
- 42: Steuereinrichtung
- 110: Überkopftor
- 112: Rolltor
- 114: Torblatt
- 116: Hauptschließkante
- 118: Hohlprofilstab
- 120: Torwelle
- 122: Wickelwelle
- 124: Wickelballen
- 130: Torantriebsvorrichtung
- 132: Antriebseinrichtung
- 134: Antriebsmotor
- 136: Elektromotor
- 138: Motorgetriebe
- 140: elektrischer Getriebemotor
- 141: Kettentrieb
- 142: Steuereinrichtung

- d: Wickelballendicke
- V_{A}: Momentan-Antriebsgeschwindigkeit
- V_{EA}: Endanfahrantriebsgeschwindigkeit
- V_{E}: Endfahrantriebsgeschwindigkeit
- V_{H}: Antriebshöchstgeschwindigkeit
- V_{HS}: Momentan-Hauptschließkantengeschwindigkeit
- V_{HSEA}: Hauptschließkantenendanfahrgeschwindigkeit
- V_{HSE}: Hauptschließkantenendfahrgeschwindigkeit
- V_{HSH}: Hauptschließkantenhöchstgeschwindigkeit
- V_{HSMAX}: Maximal-Hauptschließkantengeschwindigkeit

## Patentansprüche

1. Sectionaltor (12) oder Rolltor (112), mit einem zwischen einer Offenstellung und einer Schließstellung bewegbaren und eine Hauptschließkante (16) aufweisenden Torblatt (14, 114), mit einer Torwelle (20, 120), die zum Bewegen des Torblattes (14, 114) zwischen der Offenstellung und der Schließstellung wirkverbunden ist, und mit einer Torantriebsvorrichtung (30), die zum Antreiben der Torwelle (20, 120) ausgebildet ist, wobei die Torantriebsvorrichtung (30) umfasst:
eine Antriebseinrichtung (32, 132), die ausgebildet ist, die Torwelle (20, 120) mit einer Momentan-Antriebsgeschwindigkeit (V_{A}) anzutreiben, und die an der Torwelle (20, 120) angeschlossen ist, wobei die Antriebseinrichtung (32, 132) einen Antriebsmotor (34, 134) umfasst; und
eine Steuereinrichtung (42, 142), die ausgebildet ist, die Antriebseinrichtung (32, 132) derart zu steuern, dass während eines Anfahrens die Momentan-Antriebsgeschwindigkeit (V_{A}) auf eine Endanfahrantriebsgeschwindigkeit (V_{EA}) gebracht wird,
wobei
die Steuereinrichtung (42, 142) ferner ausgebildet ist, die Antriebseinrichtung (32, 132) derart zu steuern, dass während eines an das Anfahren anschließenden Schließfahrens die Momentan-Antriebsgeschwindigkeit (V_{A}) von der Endanfahrantriebsgeschwindigkeit (V_{EA}) bis zu einer Endfahrantriebsgeschwindigkeit (V_{E}) in Abhängigkeit von der Bauart des Tores (12, 112) stetig erhöht wird oder stetig erniedrigt wird, sodass bei einem Sectionaltor (12) während des an das Anfahren anschließenden Schließfahrens die Momentan-Antriebsgeschwindigkeit (V_{A}) von der Endanfahrantriebsgeschwindigkeit (V_{EA}) bis zu einer Endfahrantriebsgeschwindigkeit (V_{E}) stetig erniedrigt wird und bei einem Rolltor (112) während des an das Anfahren anschließenden Schließfahrens die Momentan-Antriebsgeschwindigkeit (V_{A}) von der Endanfahrantriebsgeschwindigkeit (V_{EA}) bis zu der Endfahrantriebsgeschwindigkeit (V_{E}) stetig erhöht wird, wobei die Momentan-Hauptschließkantengeschwindigkeit (V_{H}) während des Schließfahrens des Rolltores (112) im Wesentlichen konstant bleibt oder stetig abnimmt,
**dadurch gekennzeichnet, dass**
die Steuereinrichtung (42) ferner ausgebildet ist, die Antriebseinrichtung (32) derart zu steuern, dass während des dem Schließfahren vorausgehenden Anfahrens die Momentan-Antriebsgeschwindigkeit (V_{A}) bis zu einer Antriebshöchstgeschwindigkeit (V_{H}) erhöht wird, so dass die Hauptschließkante (16) auf eine innerhalb eines durch die normativen Forderungen hinsichtlich der maximalen Betriebskräfte und/oder der maximalen Torblattgeschwindigkeit verbotenen Bereichs (VB) liegenden Hauptschließkantenhöchstgeschwindigkeit (V_{HSH}) beschleunigt wird, solange sich die Hauptschließkante (16) in einer Position oberhalb von 2,5m befindet, wobei anschließend die Momentan-Antriebsgeschwindigkeit (V_{A}) auf die Endanfahrantriebsgeschwindigkeit (V_{EA}) stetig erniedrigt wird.

2. Sectionaltor (12) oder Rolltor (112) nach Anspruch 1, **dadurch gekennzeichnet, dass** die Steuereinrichtung (42, 142) ferner ausgebildet ist, die Antriebseinrichtung (32, 132) derart zu steuern, dass während eines an das Öffnungsfahren anschließenden Anhaltens und/oder während eines an das Schließfahren anschließenden Anhaltens die Momentan-Antriebsgeschwindigkeit (V_{A}) von der Endfahrantriebsgeschwindigkeit (V_{E}) bis zum Stillstand stetig erniedrigt wird.

3. Sectionaltor (12) oder Rolltor (112) nach Anspruch 1 oder 2, **dadurch gekennzeichnet, dass** die Steuereinrichtung (42, 142) ferner ausgebildet ist, die Antriebseinrichtung (32, 132) derart zu steuern, dass während eines an das Öffnungsfahren anschließenden Schnellfahrens die Momentan-Antriebsgeschwindigkeit (V_{A}) von der Endfahrantriebsgeschwindigkeit (V_{E}) bis zu einer Antriebshöchstgeschwindigkeit (V_{H}) stetig erhöht wird.

4. Sectionaltor (12) oder Rolltor (112) nach Anspruch 3, **dadurch gekennzeichnet, dass** die Steuereinrichtung (42, 142) ferner ausgebildet ist, die Antriebseinrichtung (32, 132) derart zu steuern, dass während eines an das Schnellfahren anschließenden Anhaltens die Momentan-Antriebsgeschwindigkeit (V_{A}) von der Antriebshöchstgeschwindigkeit (V_{H}) bis zum Stillstand stetig erniedrigt wird.

5. Verfahren zum Betreiben eines Sectionaltores (12) oder eines Rolltores (112) nach einem der Ansprüche 1 bis 4 mit den Schritten:
Anfahren der Torwelle (20, 120) durch Erhöhen der Momentan-Antriebsgeschwindigkeit (V_{A}) auf eine Endanfahrantriebsgeschwindigkeit (V_{EA}) derart, dass die Hauptschließkantengeschwindigkeit (V_{HS}) stetig zunimmt; und
Schließfahren der Torwelle (20, 120) durch stetiges Erhöhen oder durch stetiges Erniedrigen der Momentan-Antriebsgeschwindigkeit (V_{A}) in Abhängigkeit von der Bauart des Tores (12, 112) von der Endanfahrantriebsgeschwindigkeit (V_{EA}) auf eine Endfahrantriebsgeschwindigkeit (V_{E}), sodass bei einem Sectionaltor (12) während des an das Anfahren anschließenden Schließfahrens die Momentan-Antriebsgeschwindigkeit (V_{A}) von der Endanfahrantriebsgeschwindigkeit (V_{EA}) bis zu der Endfahrantriebsgeschwindigkeit (V_{E}) stetig erniedrigt wird und bei einem Rolltor (112) während des an das Anfahren anschließenden Schließfahrens die Momentan-Antriebsgeschwindigkeit (V_{A}) von der Endanfahrantriebsgeschwindigkeit (V_{EA}) zu der Endfahrantriebsgeschwindigkeit (V_{E}) stetig erhöht wird, derart, dass die Momentan-Hauptschließkantengeschwindigkeit (V_{HS}) während des Schließfahrens im Wesentlichen konstant bleibt oder stetig abnimmt,
**dadurch gekennzeichnet, dass** das dem Schließfahren vorausgehende Anfahren durch stetiges Erhöhen der Momentan-Antriebsgeschwindigkeit (V_{A}) bis zu einer Antriebshöchstgeschwindigkeit (V_{H}) so dass die Hauptschließkante (16) auf eine innerhalb eines durch die normativen Forderungen hinsichtlich der maximalen Betriebskräfte und/oder der maximalen Torblattgeschwindigkeit verbotenen Bereichs (VB) liegenden Hauptschließkantenhöchstgeschwindigkeit (V_{HSH}) beschleunigt wird, solange sich die Hauptschließkante (16) in einer Position oberhalb von 2,5m befindet, und anschließendes stetiges Erniedrigen der Momentan-Antriebsgeschwindigkeit (V_{A}) auf die Endanfahrantriebsgeschwindigkeit (V_{EA}) erfolgt.

## Claims

1. Sectional door (12) or roller door (112), having a door leaf (14, 114) which can be moved between an open position and a closed position and has a main closing edge (16), a door shaft (20, 120) which is operatively connected for moving the door leaf (14, 114) between the open position and the closed position, and a door drive device (30) which is designed to drive the door shaft (20, 120), the door drive device (30) comprising:
drive device (32, 132) adapted to drive the door shaft (20, 120) at an instantaneous driving speed (V_{A}) and connected to the door shaft (20, 120), the drive device (32, 132) comprising a drive motor (34, 134); and
control device (42, 142) adapted to control the drive device (32, 132) such that during a start-up, the instantaneous driving speed (V_{A}) is brought to a final start-up driving speed (V_{EA}),
wherein the control device (42, 142) is further designed to control the drive device (32, 132) in such a way that, during a closing travel following the start-up, the instantaneous driving speed (V_{A}) is continuously increased or continuously decreased from the final start-up driving speed (V_{EA}) to a final travel driving speed (V_{E}) as a function of the design of the door (12, 112), so that, in the case of a sectional door (12), during the closing travel which follows the start-up, the instantaneous driving speed (V_{A}) is continuously reduced from the final start-up driving speed (V_{EA}) to a final travel driving speed (V_{E}), and, in the case of a roller door (112), during the closing travel which follows the start-up, the instantaneous driving speed (V_{A}) is continuously increased from the final start-up driving speed (V_{EA}) to the final travel driving speed (V_{E}), wherein the instantaneous main closing edge speed (V_{H}) remains substantially constant or steadily decreases during the closing travel of the roller door (112), **characterized in that**
the control device (42) is further designed to control the drive device (32) in such a way that, during the start-up preceding the closing travel, the instantaneous driving speed (V_{A}) is increased up to a drive maximum speed (V_{H}) so that the main closing edge (16) is accelerated to a main closing edge maximum speed (V_{HSH}) lying within a range (VB) prohibited by the normative requirements with respect to the maximum operating forces and/or the maximum door leaf speed, as long as the main closing edge (16) is in a position above 2.5 m, the instantaneous driving speed (V_{A}) then being continuously reduced to the final start-up driving speed (V_{EA}).

2. Sectional door (12) or roller door (112) according to claim 1, **characterized in that** the control device (42, 142) is further designed to control the drive device (32, 132) in such a way that, during a stop following the opening travel and/or during a stop following the closing travel, the instantaneous driving speed (V_{A}) is steadily reduced from the final travel driving speed (V_{E}) to a standstill.

3. Sectional door (12) or roller door (112) according to claim 1 or 2, **characterized in that** the control device (42, 142) is further designed to control the drive device (32, 132) in such a way that, during a fast travel following the opening travel, the instantaneous driving speed (V_{A}) is continuously increased from the final travel driving speed (V_{E}) to the maximum driving speed (V_{H}).

4. Sectional door (12) or roller door (112) according to claim 3, **characterized in that** the control device (42, 142) is further designed to control the drive device (32, 132) in such a way that, during a stop following the fast travel, the instantaneous driving speed (V_{A}) is continuously reduced from the maximum driving speed (V_{H}) to a standstill.

5. Method of operating a sectional door (12) or a roller door (112) according to one of claims 1 to 4, comprising the steps:
starting-up the door shaft (20, 120) by increasing the instantaneous driving speed (V_{A}) to a final start-up driving speed (V_{EA}) such that the main closing edge speed (V_{HS}) steadily increases; and
closing travel of the door shaft (20, 120) by continuously increasing or by continuously decreasing the instantaneous driving speed (V_{A}) depending on the design of the door (12, 112) from the final start-up driving speed (V_{EA}) to a final driving speed (V_{E}), so that, in the case of a sectional door (12), during the closing travel following the start-up travel, the instantaneous main driving speed (V_{A}) is continuously reduced from the final start-up driving speed (V_{EA}) to the final travel driving speed (V_{E}), and, in the case of a roller door (112), during the closing travel following the start-up travel, the instantaneous main driving speed (V_{A}) is continuously increased from the final start-up driving speed (V_{EA}) to the final travel driving speed (V_{E}) in such a way that the instantaneous main closing edge speed (V_{HS}) remains substantially constant or decreases continuously during the closing travel,
**characterized in that** the start-up preceding the closing travel is performed by continuously increasing the instantaneous driving speed (V_{A}) up to a maximum driving speed (V_{H}) so that the main closing edge (16) is accelerated to a maximum main closing edge speed (V_{HSH}) lying within a range (VB) prohibited by the normative requirements with respect to the maximum operating forces and/or the maximum door leaf speed, as long as the main closing edge (16) is in a position above 2.5 m, and then by continuously decreasing the instantaneous driving speed (V_{A}) to the final start-up driving speed (V_{EA}).

## Revendications

1. Porte sectionnelle (12) ou porte roulante (112), avec un vantail de porte (14, 114) mobile entre une position ouverte et une position fermée et présentant un bord de fermeture principal (16), avec un arbre de porte (20, 120) qui est relié fonctionnellement pour déplacer le vantail de porte (14, 114) entre la position ouverte et la position fermée, et avec un dispositif d'entraînement de porte (30) qui est conçu pour entraîner l'arbre de porte (20, 120), le dispositif d'entraînement de porte (30) comprenant:
un dispositif d'entraînement (32, 132) qui est conçu pour entraîner l'arbre de porte (20, 120) à une vitesse d'entraînement instantanée (V_{A}) et qui est connecté à l'arbre de porte (20, 120), le dispositif d'entraînement (32, 132) comprenant un moteur d'entraînement (34, 134); et
un dispositif de commande (42, 142) qui est conçu pour commander le dispositif d'entraînement (32, 132) de telle sorte que, pendant un démarrage, la vitesse d'entraînement instantanée (V_{A}) soit amenée à une vitesse d'entraînement de démarrage finale (V_{EA}),
le dispositif de commande (42, 142) étant en outre conçu pour commander le dispositif d'entraînement (32, 132) de telle sorte que, pendant un déplacement de fermeture faisant suite au démarrage, la vitesse d'entraînement instantanée (V_{A}) est augmentée en permanence ou diminuée en permanence de la vitesse d'entraînement de démarrage finale (V_{EA}) jusqu'à une vitesse d'entraînement de déplacement finale (V_{E}) en fonction du type de construction de la porte (12, 112), de sorte que, dans le cas d'une porte sectionnelle (12), la vitesse d'entraînement instantanée (V_{A}) est constamment abaissée de la vitesse d'entraînement de démarrage finale (V_{EA}) jusqu'à une vitesse d'entraînement de déplacement finale (V_{E}) pendant le déplacement de fermeture faisant suite au démarrage, et que, dans le cas d'une porte roulante (112), la vitesse d'entraînement instantanée (V_{A}) est constamment augmentée de la vitesse d'entraînement de démarrage finale (V_{EA}) jusqu'à la vitesse d'entraînement de déplacement finale (V_{E}) pendant le déplacement de fermeture faisant suite au démarrage, la vitesse instantanée du bord de fermeture principal (V_{H}) restant sensiblement constante ou diminuant de manière continue pendant le déplacement de fermeture de la porte roulante (112),
**caractérisée en ce que**
le dispositif de commande (42) est en outre conçu pour commander le dispositif d'entraînement (32) de telle sorte que, pendant le démarrage précédant le déplacement de fermeture, la vitesse d'entraînement instantanée (V_{A}) est augmentée jusqu'à une vitesse d'entraînement maximale (V_{H}), de sorte que le bord de fermeture principal (16) est accéléré jusqu'à une vitesse maximale du bord de fermeture principal (V_{HSH}) située à l'intérieur d'une plage (VB) interdite par les exigences normatives concernant les forces de fonctionnement maximales et/ou la vitesse maximale du tablier de porte, tant que le bord de fermeture principal (16) se trouve dans une position supérieure à 2,5 m, la vitesse d'entraînement instantanée (V_{A}) étant ensuite constamment réduite jusqu'à la vitesse d'entraînement de de démarrage finale (V_{EA}).

2. Porte sectionnelle (12) ou porte roulante (112) selon la revendication 1, **caractérisée en ce que** le dispositif de commande (42, 142) est en outre conçu pour commander le dispositif d'entraînement (32, 132) de telle sorte que, pendant un arrêt consécutif au déplacement d'ouverture et/ou pendant un arrêt consécutif au déplacement de fermeture, la vitesse d'entraînement instantanée (V_{A}) est abaissée de manièie continue de la vitesse d'entraînement de déplacement finale (V_{E}) jusqu'à l'arrêt.

3. Porte sectionnelle (12) ou porte roulante (112) selon la revendication 1 ou 2, **caractérisée en ce que** le dispositif de commande (42, 142) est en outre conçu pour commander le dispositif d'entraînement (32, 132) de telle sorte que, pendant un déplacement rapide faisant suite au déplacement d'ouverture, la vitesse d'entraînement instantanée (V_{A}) est augmentée en permanence de la vitesse d'entraînement de déplacement finale (V_{E}) à la vitesse d'entraînement maximale (V_{H}).

4. Porte sectionnelle (12) ou porte roulante (112) selon la revendication 3, **caractérisée en ce que** le dispositif de commande (42, 142) est en outre conçu pour commander le dispositif d'entraînement (32, 132) de telle sorte que, pendant un arrêt consécutif au déplacement rapide, la vitesse d'entraînement instantanée (V_{A}) est réduite en permanence de la vitesse d'entraînement maximale (vH) jusqu'à l'arrêt.

5. Procédé d'actionnement d'une porte sectionnelle (12) ou d'une porte roulante (112) selon l'une quelconque des revendications 1 à 4, comprenant les étapes:
démarrage de l'arbre de porte (20, 120) en augmentant la vitesse d'entraînement instantanée (V_{A}) jusqu'à une vitesse d'entraînement de démarrage finale (V_{EA}), de telle sorte que la vitesse du bord de fermeture principal (V_{HS}) augmente de manière continue; et
déplacement de fermeture de l'arbre de porte (20, 120) en augmentant constamment ou en diminuant constamment la vitesse d'entraînement instantanée (V_{A}) en fonction du type de construction de la porte (12, 112) de la vitesse d'entraînement de démarrage finale (V_{EA}) à une vitesse d'entraînement de déplacement finale (V_{E}), de sorte que, dans le cas d'une porte sectionnelle (12), la vitesse d'entraînement instantanée (V_{A}) est constamment abaissée de la vitesse d'entraînement de démarrage finale (V_{EA}) à la vitesse d'entraînement de déplacement finale (V_{E}) pendant le déplacement de fermeture qui suit le démarrage, et que, dans le cas d'une porte roulante (112), la vitesse d'entraînement instantanée (V_{A}) est constamment augmentée de la vitesse d'entraînement de démarrage finale (V_{EA}) à la vitesse d'entraînement de déplacement finale (V_{E}) pendant le déplacement de fermeture qui suit le démarrage, de telle sorte que la vitesse instantanée du bord de fermeture principal (V_{HS}) reste sensiblement constante ou diminue de manière continue pendant le déplacement de fermeture,
**caractérisé en ce que** le démarrage précédant le déplacement de fermeture est effectué en augmentant constamment la vitesse d'entraînement instantanée (V_{A}) jusqu'à une vitesse d'entraînement maximale (V_{H}), de sorte que le bord de fermeture principal (16) est accéléré jusqu'à une vitesse de bord de fermeture principal maximale (V_{HSH}) située à l'intérieur d'une plage (VB) interdite par les exigences normatives concernant les forces de fonctionnement maximales et/ou la vitesse de tablier maximale, tant que le bord de fermeture principal (16) se trouve dans une position supérieure à 2,5 m, puis en réduisant constamment la vitesse d'entraînement instantanée (V_{A}) jusqu'à la vitesse d'entraînement de démarrage finale (V_{EA}).
